# EUROPÄISCHE PATENTSCHRIFT

(11) **EP 2 758 211 B1**
(45) Veröffentlichungstag und Bekanntmachung des Hinweises auf die Patenterteilung: **04.11.2015**
(21) Anmeldenummer: 12759131.1
(22) Anmeldetag: 14.09.2012
(51) Int. Cl.: B24D 15/08

(54) **SCHÄRFVORRICHTUNG**
SHARPENING DEVICE
DISPOSITIF D'AIGUISAGE

(30) Priorität: 22.09.2011 DE 102011083177
(43) Veröffentlichungstag der Anmeldung: 30.07.2014
(73) Patentinhaber: Friedr. Dick GmbH & Co. KG, 73779 Deizisau (DE)
(72) Erfinder: LÖHNERT, Horst, 73760 Ostfildern (DE); TAKACS, Thomas, 73732 Esslingen (DE)
(74) Vertreter: Kohler Schmid Möbus Patentanwälte
(86) Internationale Anmeldenummer: PCT/EP2012/068033
(87) Internationale Veröffentlichungsnummer: WO 2013/041450

(56) Entgegenhaltungen:
- EP-B1- 1 260 318
- US-A- 5 440 953

## Beschreibung

Die Erfindung betrifft eine Schärfvorrichtung für die Klinge eines Schneidwerkzeugs.

Die Klingen von Schneidwerkzeugen, insbesondere Messern, unterliegen im Gebrauch im Bereich ihrer Schneide einer hohen mechanischen Belastung, durch die die Schneiden ihre Schneidfähigkeit einbüßen, d.h. stumpf werden. In der Praxis müssen die Klingen zum Erhalt ihrer Schneidleistung daher in regelmäßigen Intervallen nachgeschliffen werden. Zwischen derartigen Schleifarbeiten wird die Klinge, insbesondere im professionellen Einsatz, üblicherweise durch Abziehen der Klinge an einem Wetzstahl oder einer Schärfvorrichtung mit gekreuzten Schärfbügeln nachgeschärft. Bei einem solchen Abziehen der Klinge wird ein an der Schnittkante der Schneide ausgebildeter unerwünschter Grat gerichtet, wodurch sich die Schnitthaltigkeit der Klinge spürbar erhöht.

Aus der EP 1260 318 B1, auf der der Oberbegriff von Anspruch 1 basiert, ist eine Schärfvorrichtung mit gekreuzten Schärfbügeln bekannt geworden, die einen plattenförmigen Grundkörper mit einem Führungsschlitz für eine nachzuschärfende Klinge aufweist. Die Schärfbügel sind U-förmig gebogen und beidseits des Führungsschlitzes am Grundkörper angelenkt, so dass die Schärfbügel aus ihrer Ruhelage durch einen Druck einer in den Führungsschlitz eingeführten Klinge relativ zum Grundkörper auslenkbar sind. Die Schärfbügel sind als Torsionsfederelemente ausgebildet und weisen jeweils zwei Schärfbügelarme auf, die an ihrem einen Ende miteinander verbunden sind. Am freien Ende beider Schärfbügelarme eines Schärfbügels sind jeweils Abwinklungen vorgesehen, die Gelenkachsen bilden. Diese Gelenkachsen sind jeweils frei drehbar in zueinander versetzten Einbauöffnungen des Grundkörpers angeordnet, um eine elastische Rückstellung der Schärfbügel durch einen Torsionseffekt zu erreichen.

Zur Fertigung der vorstehend erläuterten Schärfvorrichtung müssen die freien Enden beider Schärfbügelarme eines Schärfbügels mit Abwinklungen versehen werden. Die Abwinklungen müssen darüber hinaus in dafür vorgesehenen Einbauöffnungen des Grundkörpers montiert werden. Dies ist unter fertigungstechnischen Gesichtspunkten aufwändig und kostenintensiv.

Aufgabe der Erfindung ist eine Schärfvorrichtung anzugeben, die die genannten Nachteile des Standes der Technik überwindet.

Diese Aufgabe wird durch eine Schärfvorrichtung mit den in Patentanspruch 1 angegebenen Merkmalen gelöst. Weitere Vorteile und vorteilhafte Ausgestaltungen des Gegenstands der Erfindung ergeben sich aus der Beschreibung, den Ansprüchen und der Zeichnung.

Bei der erfindungsgemäßen Schärfvorrichtung sind die Schärfbügel mit jeweils nur einem ihrer Schärfbügelarme am Grundkörper angelenkt und mit dem jeweilig anderen Schärfbügelarm am Grundkörper, vorzugsweise ausschließlich abgestützt. Unter Abstützen wird vorliegend auch ein Abstützen mit translatorischen Freiheitsgraden des Schärfbügelarms gegenüber dem Grundkörper verstanden. Dadurch kann die Schärfvorrichtung ohne das Erfordernis einer am Grundkörper einzubringenden Einbauöffnung für die drehbare Lagerung des Schärfbügelarms gefertigt werden. Auch erübrigt sich die ansonsten erforderliche Abwinklung am freien Ende des anderen Schärfbügelarms, die eine Drehachse bildet. Dadurch wird eine vereinfachte Fertigung, Montage der Schärfvorrichtung sowie Justierung der Schärfbügelarme gegenüber dem Führungsschlitz ermöglicht. Dies bietet Zeit- und Kostenvorteile. Die Schärfbügel übegreifen den plattenförmigen Grundkörper jeweils mit ihren beiden Schärfbügelarmen. So ist bei beiden Schärfbügeln jeweils ein Schärfbügelarm an der einen Seite des Grundkörpers angelenkt und der andere Schärfbügelarm des Schärfbügels an der jeweils anderen Seite des Grundkörpers abgestützt. Dadurch kann die Schärfvorrichtung bei einem konstruktiv vereinfachten Aufbau mit einer geringen Bauhöhe realisiert werden. Darüber hinaus ist dies für die Handhabung der Schärfvorrichtung von Vorteil und ermöglicht einen geringeren Platzbedarf der Schärfvorrichtung bei deren Lagerung und Transport. Auch kann dadurch das Risiko einer Verletzung einer Bedienperson durch Strukturen, die übermäßig von der Grundplatte hervorstehen, reduziert werden. Die Arme der Schärfbügel sind dabei vorzugsweise derart am plattenförmigen Grundkörper der Schärfvorrichtung angelenkt, dass diese aus ihrer Ruhestellung berührungsfrei zum Grundkörper auslenkbar sind, d.h., ohne dass diese am Grundkörper schleifen. Dadurch wird während des Schärfprozesses der Klinge eine synchrone Auslenkung der beiden Schärfbügel gegenüber dem Grundkörper der Schärfvorrichtung gewährleistet. Dies ermöglicht ein reproduzierbares und besonders hochwertiges Schärfergebnis der Klinge.

Beide Schärfbügel eines jeweiligen Schärfbügels können erfindungsgemäß gerade verlaufend an ihren freien Enden ausgebildet sein. Dies vereinfacht die Herstellung der erfindungsgemäßen Schärfbügel und auch deren Montage an der Grundplatte. Die Schärfbügel sind am Grundkörper derart angeordnet, dass die elastisch federnde Rückstellkraft durch eine elastische Verformung, insbesondere Torsion, der Schärfbügel erzeugt ist. Die Schärfbügel sind diesbezüglich aus einem Material, beispielsweise einem nichtrostenden Federstahl, mit einer dem Material innewohnenden Elastizität gebildet. Dadurch kehren die aus ihrer Ruhestellung ausgelenkten Schärfbügel ohne bleibende Verformung selbsttätig in ihren Ruhezustand zurück. Die Schärfbügel sind somit jeweils im Sinne eines Torsionsfederelements ausgebildet. Insgesamt kann dadurch eine Anzahl der für die Fertigung der Schärfvorrichtung erforderlichen Bauteile gering gehalten werden. Darüber hinaus ergeben sich dadurch auch unter Hygieneaspekten Vorteile. Zur Abstützung des anderen Schärfbügelarms am Grundkörper genügt ein einfaches linien- oder flächenförmiges Widerlager. Dieses ist vorzugsweise durch einen am Grundkörper angeordneten Bolzen, einen Stift, ein im Querschnitt L-förmiges Profilstück oder dergleichen gebildet. Es versteht sich, dass der Schärfbügelarm am Grundkörper vorzugsweise gegenüber einem unerwünschten Abrutschen von dessen Widerlager gesichert ist.

Erfindungsgemäß ist die elastische Rückstellkraft der Schärfbügel vorzugsweise variabel einstellbar. Dadurch kann einerseits ein sehr gleichmäßiges Schärfergebnis der Klinge bezogen auf die beiden Schneiden der zu schärfenden Klinge erreicht werden. Zum Anderen kann dadurch der Schärfeffekt der Schärfeinrichtung bedarfsweise angepasst werden. Im konstruktiv einfachsten Fall ist ein das vorstehend erläuterte Widerlager bildendes Bauteil (Bolzen etc.) am Grundkörper relativ zum Anlenkungspunkt (Drehgelenk) des jeweiligen Schärfbügels verschiebbar angeordnet.

Bekanntlich können während eines Schärfprozesses oder auch bei einer Lagerung bzw. eines Transports der Schärfvorrichtung mitunter hohe Querkräfte an den Schärfbügeln angreifen. Derartige, im Wesentlichen quer bzw. orthogonal zur vom Grundkörper aufgespannten Ebene an den Schärfbügeln angreifenden Kräfte können zu einer Beschädigung von Anlenkungspunkten der Schärfbügel am Grundkörper bzw. der Schärfbügel selbst (Verbiegen) führen. Die Schärfeinrichtung kann dadurch unbrauchbar werden. Da die beiden Schärfbügelarme der Schärfbügel jeweils eine Vorder- und eine Rückseite des Grundkörpers überdecken, können sich die Bügel bei Angriff derartiger Kräfte zumindest abschnittsweise an den Grundkörper anlegen und an diesem abstützen. Diese Bauart der Schärfvorrichtung ist somit gegenüber Beschädigungen besonders robust.

Der Grundkörper der Schärfvorrichtung ist vorzugsweise umfangsseitig mit voneinander beabstandet angeordneten Anschlagflächen für die Schärfbügel versehen. Dadurch kann die Ruhestellung der Schärfbügel sowie deren maximale Auslenkposition gegenüber der Grundkörper definiert werden. Aufgrund der umfangsseitig angeordneten Anschlagflächen entfallen somit Strukturen, die auf der Vorder- bzw. Rückseite der Grundplatte vom Grundkörper aus einer durch diesen aufgespannten Ebene hervorstehen. Dies ist, wie bereits vorstehend erläutert, unter dem Gesichtspunkt der Arbeitssicherheit und einer geringen Bauhöhe der Schärfvorrichtung von Vorteil.

Zwecks einer einfachen und sicheren Handhabung der Schärfvorrichtung weist der Grundkörper zumindest eine, vorzugsweise zwei, Eingriffsausnehmungen auf. Im Falle zweier Eingriffsöffnungen sind diese vorzugsweise zu jeweils einer Seite der Durchtrittsöffnung des Grundkörpers angeordnet. Dadurch kann der Grundkörper von links- und rechtshändigen Bedienpersonen gleichermaßen benutzt werden. Darüber hinaus kann die Schärfvorrichtung dadurch in zwei Arbeitsstellungen, d.h. mit dem Bediener zugewandter Vorder- oder Rückseite des Grundkörpers, eingesetzt werden. Dies ist insbesondere bei Einsatz von Schärfbügeln, deren Schärfbügelarme sich in ihrer Oberflächenrauhigkeit unterscheiden, von Vorteil, da die zu schärfende Klinge so selektiv an den für ein gewünschtes Bearbeitungsergebnis vorgesehenen Schärfbügelarmen abgezogen (entlanggeführt) werden kann.

Die Eingriffsausnehmung ist für eine besonders ergonomische und sichere Handhabung vorzugsweise von einem Wandabschnitt des Grundkörpers begrenzt, der mit Griffmulden versehen ist. Die Griffmulden sind vorteilhafter Weise ergonomisch gerundet ausgeführt.

In der Praxis hat es sich als besonders vorteilhaft erwiesen, wenn der Grundkörper zumindest einen, vorzugsweise zwei, Griffabschnitte aufweist. Die Griffabschnitte weisen vorzugsweise einen abgewinkelten Randbereich auf, der eine Handauflage bildet. Dadurch kann der Handhabungskomfort und die Bediensicherheit der Schärfvorrichtung nochmals weiter gesteigert werden und der Grundkörper kann bezüglich seiner Materialdicke besonders dünn gehalten sein

Zur ortsfesten Montage der Schärfeinrichtung, beispielsweise an einer Arbeitsplatte, ist der Grundkörper vorzugsweise mit einer Befestigungseinrichtung versehen. Die Befestigungseinrichtung kann insbesondere einen zungenförmigen bzw. flanschartigen Befestigungsfortsatz aufweisen. Der Befestigungsfortsatz kann zwecks einer verdrehsicheren Montage der Schärfvorrichtung an einer Unterlage erfindungsgemäß Ausnehmungen für Befestigungsmittel, wie etwa Bolzen und/oder Schrauben, aufweisen.

Der Grundkörper und die Schärfbügel sind ganz besonders bevorzugt aus einem rostfreien Edelstahl gefertigt. Dadurch kann die Schärfvorrichtung auch in korrosiven Umgebungen eingesetzt werden, ohne Schaden zu nehmen. Zudem kann dadurch auch sehr hohen hygienischen Standards, wie diese beispielsweise in lebensmittelverarbeitenden Betrieben, wie beispielsweise (Groß-)Küchen, Schlachtereien und dergl. gelten, auf einfache Weise Rechnung getragen werden. Edelstahl bietet gegenüber Kunststoffen bekanntlich Vorteile hinsichtlich der Anhaftung von Bakterien sowie der Bildung unerwünschter Biofilme. Darüber hinaus wird die Stabilität der genannten Schärfvorrichtung erhöht.

Der Grundkörper ist zwecks einer nochmals verbesserten Langlebigkeit der Schärfvorrichtung vorzugsweise im Bereich seiner den Führungsschlitz begrenzenden Wandungen gehärtet, insbesondere nitriergehärtet.

Die Erfindung betrifft eine Schärfvorrichtung für die Klinge eines Schneidwerkzeugs, mit einem plattenförmigen Grundkörper, der einen Führungsschlitz für eine zu schärfende Klinge aufweist. Am Grundkörper sind beidseitig des Führungsschlitzes Schärfbügel verschwenkbar angelenkt. Die Schärfbügel weisen jeweils zwei Schärfbügelarme auf, die einenends miteinander verbunden sind, wobei die Schärfbügel aus ihrer jeweiligen Ruhelage durch einen Druck der in den Führungsschlitz eingeführten Klinge gegen eine elastisch federnde Rückstellkraft verschwenkbar sind, die durch eine elastische Verformung, insbesondere Torsion, der Schärfbügel erzeugt ist. Die Schärfbügel sind erfindungsgemäß mit jeweils nur einem ihrer Schärfbügelarme unter Anlage am Grundkörper angelenkt und mit dem jeweils anderen Schärfbügelarm ausschließlich am Grundkörper abgestützt.

Nachfolgend wird die Erfindung anhand eines in der Zeichnung wiedergegebenen Ausführungsbeispiels näher erläutert. Die gezeigte und beschriebene Ausführungsform ist nicht als abschließende Aufzählung zu verstehen, sondern hat vielmehr für die Schilderung der Erfindung beispielhaften Charakter. Die Figuren der Zeichnung zeigen den erfindungsgemäßen Gegenstand stark schematisiert und sind nicht maßstäblich zu verstehen.

In der Zeichnung zeigen:
- Fig. 1:: eine erfindungsgemäße Schärfvorrichtung für die Klinge eines nicht näher wiedergegebenen Schneidwerkzeugs, in Vorderansicht; und
- Fig. 2: die Schärfvorrichtung aus Fig.1 in einem Längsschnitt entlang der in Fig. 1 mit A-A bezeichneten Schnittlinie.

**Fig. 1** zeigt eine erfindungsgemäße Schärfvorrichtung **10** für die Klinge eines nicht näher wiedergegebenen Schneidwerkzeugs. Die Schärfvorrichtung 10 weist einen plattenförmigen Grundkörper 12 auf, der mit einem als Einschnitt im Grundkörper 12 ausgebildeten Führungsschlitz **14** für die zu schärfende Klinge des Schneidwerkzeugs versehen ist. Der Führungsschlitz 14 erstreckt sich von seinem Eintrittsbereich **16** nahezu über die gesamte Längenerstreckung **L** des Grundkörpers 12 und wird von zwei sich gegenüberliegenden Wandungen **18** des Grundkörpers 12 ausgebildet. Im Eintrittsbereich 16 ist der Führungsschlitz 14 trichterförmig aufgeweitet bzw. verbreitert, um das Einführen einer zu schärfenden Klinge zu erleichtern.

Am Grundkörper 12 sind beiderseits des Führungsschlitzes 14 im Wesentlichen U-förmig gebogene Schärfbügel **20, 22** angelenkt, die sich in einem den Führungsschlitz 14 überdeckenden Kreuzungspunkt **24** kreuzen. Die beiden Schärfbügel 20, 22 sind im Wesentlichen spiegelbildlich zum Führungsschlitz 14 angeordnet und formgleich.

In **Fig. 2** ist die Schärfvorrichtung in einem entlang der in Fig. 1 mit A-A bezeichneten Schnittlinie geführten Längsschnitt wiedergegeben. Wie aus dieser Darstellung hervorgeht, weisen die beiden Schärfbügel 20, 22 jeweils zwei Schärfbügelarme **20a, 20b, 22a, 22b** auf, die einenends jeweils über einen gebogenen Rückenabschnitt **26** der Schärfbügel 20, 22 miteinander verbunden sind.

Die beiden Schärfbügel 20, 22 umgreifen jeweils den Grundkörper 12 der Schärfvorrichtung 10 mit ihren jeweiligen Schärfbügelarmen 20a, 20b, 22a, 22b. D.h., vorliegend überdeckt jeweils ein Schärfbügelarm 20a, 22a den Grundkörper 12 an dessen Vorderseite **28,** während ein anderer Schärfbügelarm 20b, 22b der Schärfbügel 20, 22 den Grundkörper 12 jeweils an dessen Rückseite **30** überdeckt.

Wie aus den Fign. 1 und 2 hervorgeht, sind die beiden Schärfbügel 20, 22 mit einem freien und gerade verlaufenden Endabschnitt **32** nur einer ihrer Schärfbügelarme 20a, 20b, 22a, 22b über Befestigungsmittel **34** an Anlenkpunkten **36** des Grundkörpers 12 drehgelagert. Dies sind vorliegend die Schärfbügelarme 20a und 22b. Die freien Endabschnitte 32 dieser beiden Schärfbügelarme 20a, 22b sind nicht abgewinkelt und erstrecken sich in die Befestigungsmittel 34 hinein, in denen sie festgeklemmt sind.

Die Befestigungsmittel 34 erstrecken sich durch nicht näher wiedergegebene Befestigungsmittelausnehmungen des Grundkörpers 12 und sind in diesen zusammen mit dem jeweiligen Schärfbügel 20, 22 gegenüber dem Grundkörper 12 verschwenkbar, d.h. die Befestigungsmittel 34 sind drehbar in dem Grundkörper 12 gelagert.

Wie aus den Fign. 1 und 2 weiter hervorgeht, sind die Schärfbügel 20, 22 mit einem freien und gerade verlaufenden Endabschnitt **32** ihres jeweilig anderen Schärfbügelarms 20b, 22a lediglich an einem Profilvorsprung **38** des Grundkörpers 12 abgestützt. D.h., die freien Enden 32 der Schärfbügelarme 20b, 22a sind hier mit dem Grundkörper 12 nicht drehgelenkig verbunden. Die Profilvorsprünge 38 dienen jeweils als ein Widerlager für die Endabschnitte 32 des Schärfbügelarms 20b und des Schärfbügelarms 22a. Diese beiden Schärfbügelarme 20b und 22a liegen an den Profilvorsprüngen 38 jeweils lose an.

Der Schärfbügel 20 ist somit mit seinem Schärfbügelarm 20a an der Vorderseite 28 des Grundkörpers 12 im Anlenkpunkt 36 drehbeweglich am Grundkörper 12 angelenkt. Der andere Schärfbügelarm 20b des Schärfbügels 20 ist demgegenüber an der Rückseite 30 des Grundkörpers an dem in Fig. 2 gezeigten Profilvorsprung 38 abgestützt.

Der Schärfbügel 22 ist mit seinem rückwärtigen Schärfbügelarm 22b auf der Rückseite 30 des Grundkörpers 12 an dem in der Fig 1 links dargestellten Anlenkpunkt 36 drehbeweglich am Grundkörper 12 angelenkt und mit seinem Schärfbügelarm 22a an der Vorderseite 28 des Grundkörpers 12 an dem in Fig. 1 gezeigten Profilvorsprung 38 des Grundkörpers 12 abgestützt.

Die Profilvorsprünge 38 stehen von der Vorderseite 28 bzw. der Rückseite 30 des Grundkörpers 12 über dessen Vorder- bzw. Rückseite 28, 30 hervor und sind zu den dazu korrespondierenden Anlenkpunkten 36 der jeweiligen Schärfbügel 20, 22 am Grundkörper 12 versetzt angeordnet. Die Profilvorsprünge 38 sind vorliegend mit dem Grundkörper 12 verschweißt. Nach einer alternativen Ausführungsform können die Profilvorsprünge 38 auch aus dem Material des Grundkörpers 12 freigestanzt und formgebogen sein. Nach einem weiteren Ausführungsbeispiel können die Profilvorsprünge 38 auch durch zu dem Grundkörper 12 separate Bauelemente gebildet sein, die sich durch eine Ausnehmung des Grundkörpers 12 hindurcherstrecken und welche mit dem Grundkörper 12 drehfest verbunden sein können.

Die Schärfbügel 20, 22 sind durch einen in Pfeilrichtung **40** gerichteten Druck einer in den Führungsschlitz 14 eingeführten Klinge aus ihrer gezeigten Ruhelage gegen eine elastisch federnde Rückstellkraft relativ zum Grundkörper 12 in eine mit Pfeilen **42** bezeichnete Drehrichtung gegenüber dem Grundkörper 12 verschwenkbar. Die Schärfbügel 20, 22 liegen in ihrer gezeigten Ruhelage mit ihren gebogenen Rückenabschnitten 26 an ersten Anschlagflächen **44** des Grundkörpers 12 an, die an dessen äußerem Umfang **46** ausgebildet sind.

Eine entlang des Führungsschlitzes 14 geführte Klinge trifft somit im Bereich des Kreuzungspunktes 24 auf die Schärfbügel 20a, 20b und führt diese in Drehrichtung 42 in ihre nicht gezeigte Endstellung, in der die Schärfbügel 20, 22 jeweils an zweiten Anschlagflächen **48** des Grundkörpers 12 anliegen. Die zweiten Anschlagflächen 48 des Grundkörpers 12 sind in einer zu den ersten Anschlagflächenden 44 entsprechenden Weise am äußeren Umfang 46 des Grundkörpers 12 angeordnet. Die zweiten Anschlagflächen 48 sind dabei von den ersten Anschlagflächen 44 jeweils beabstandet angeordnet. Anschlagstrukturen für die Schärfbügel, die von der Vorder- oder Rückseite 28, 30 des Grundkörpers 12 wegstehen, erübrigen sich somit.

Die Schärfbügel 20, 22 sind mit ihren beiden Schärfbügelarmen 20a, 20b, 22a, 22b jeweils derart am Grundkörper 12 angeordnet, dass die elastisch federnde Rückstellkraft durch eine elastische Verformung, hier eine Torsion, der Schärfbügel 20, 22 selbst erzeugt ist. Separate Federelemente erübrigen sich. Bei einem Auslenken der Schärfbügel 20, 22 aus der Ruhelage in Richtung 42 der zweiten Anschlagflächen 48 mittels einer zu schärfenden Klinge werden die beiden Schärfbügel 20, 22 somit jeweils elastisch tordiert. Sobald die Klinge von den Schärfbügeln 20, 22 entfernt wird, kehren diese selbsttätig in ihre Ruhelage zurück.

Die einzelnen Schärfbügelarme 20a, 20b, 22a, 22b eines Schärfbügels 20, 22 unterscheiden sich vorliegend in ihrer jeweiligen Oberflächenrauhigkeit. Nach einem alternativen Ausführungsbeispiel weisen die Schärfbügelarme 20a, 20b, 22a, 22b eines Schärfbügels 20, 22 eine zueinander entsprechende Oberflächenrauhigkeit auf, während sich die beiden Schärfbügel 20a, 20b in ihrer jeweiligen Oberflächenrauhigkeit voneinander unterscheiden.

Der Grundkörper 12 weist zu beiden Seiten des Führungsschlitzes 14 freigeschnittene Eingriffsausnehmungen **50** auf, die zum Eingreifen einer die Schärfvorrichtung 10 haltenden Hand einer Bedienperson vorgesehen sind. Der Grundkörper 12 bildet zwei Griffstücke **52** mit jeweils einem abgewinkelten äußeren Randabschnitt **54.** Diese abgewinkelten Randabschnitte 54 bilden jeweils eine Handauflagefläche **56** für eine Hand einer Bedienperson. An Wandabschnitten **58** der Eingriffsausnehmungen 50 sind ergonomisch gerundete Griffmulden **60** ausgebildet. Der Grundkörper 12 weist an seinem äußeren Umfang 46 beidseits des Führungsschlitzes 14 muldenförmig ausgeformte Daumenauflagen **62** auf.

An einem von dem Eintrittsbereich 16 des Führungsschlitzes 14 abgewandten (unteren) Ende des Grundkörpers 12 ist ein T-förmiger Befestigungsflansch **64** mit Ausnehmungen **66** für Befestigungsmittel angeordnet, um die Schärfvorrichtung 10 an einer Arbeitsplatte oder dergl. starr anzuordnen.

Die Ausmaße der Schärfvorrichtung 10 sind derart gewählt, dass die Schärfvorrichtung von einem Benutzer ohne Mühe in einer Hand gehalten werden kann. Die Schärfvorrichtung 10 ist insgesamt aus rostfreiem Edelstahl gefertigt und zumindest im Bereich der Wandungen 18 des Führungsschlitzes 14 gehärtet.

Die Erfindung beschränkt sich nicht auf die vorstehend angegebenen Ausführungsbeispiele. Vielmehr sind Varianten denkbar, welche auch bei grundsätzlich anders gearteter Ausführung von den Merkmalen der Erfindung Gebrauch machen.

## Patentansprüche

1. Schärfvorrichtung (10) für die Klinge eines Schneidwerkzeugs,
mit einem plattenförmigen Grundkörper (12), der einen Führungsschlitz (14) für eine zu schärfende Klinge aufweist,
mit beidseitig des Führungsschlitzes (14) am Grundkörper (12) verschwenkbar angelenkten Schärfbügeln (20, 22), die einander kreuzen,
wobei die Schärfbügel (20, 22) jeweils zwei Schärfbügelarme (20a, 20b, 22a, 22b) aufweisen, die einenends miteinander verbunden sind,
wobei die Schärfbügel (20, 22) aus ihrer jeweiligen Ruhelage durch einen Druck von der in den Führungsschlitz (14) eingeführten Klinge gegen eine elastisch federnde Rückstellkraft verschwenkbar sind, und
wobei die elastisch federnde Rückstellkraft durch eine elastische Verformung, insbesondere Torsion, der Schärfbügel (20, 22) erzeugt ist,
**dadurch gekennzeichnet, dass**
die Schärfbügel (20, 22) den Grundkörper (12) mit ihren beiden Schärfbügelarmen (20a, 20b, 22a, 22b) jeweils umgreifen, wobei die Schärfbügel (20, 22) mit jeweils nur einem ihrer Schärfbügelarme (20a, 20b; 22a; 22b) am Grundkörper (12) drehbar angelenkt und mit ihrem jeweils anderen Schärfbügelarm (20a, 20b; 22a, 22b) am Grundkörper (12) ausschließlich abgestützt sind.

2. Schärfvorrichtung nach Anspruch 1, **dadurch gekennzeichnet, dass** die elastisch federnde Rückstellkraft variabel einstellbar ist.

3. Schärfvorrichtung nach Anspruch 1 oder 2, **dadurch gekennzeichnet, dass** der Grundkörper umfangsseitig erste und/oder zweite Anschlagflächen (44, 48) für die Schärfbügel (20, 20) aufweist.

4. Schärfvorrichtung nach einem der vorhergehenden Ansprüche, **dadurch gekennzeichnet, dass** der Grundkörper (12) zumindest eine, vorzugsweise zwei, Eingriffsausnehmungen (50) aufweist.

5. Schärfvorrichtung nach Anspruch 4, **dadurch gekennzeichnet, dass** die zumindest eine Eingriffsausnehmung (50) jeweils von einem Wandabschnitt (58) begrenzt ist, der mit Griffmulden (60) versehen ist.

6. Schärfvorrichtung nach einem der vorhergehenden Ansprüche, **dadurch gekennzeichnet, dass** der Grundkörper (12) einen Griffabschnitt (52) mit einem abgewinkelten Randbereich (54) aufweist, wobei der Randbereich (54) eine Handauflagefläche (56) bildet.

7. Schärfvorrichtung nach einem der vorhergehenden Ansprüche, **dadurch gekennzeichnet, dass** der Grundkörper (12) an seinem äußeren Umfang (46) zumindest eine muldenförmig ausgeformte Daumenauflage (62) aufweist.

8. Schärfvorrichtung nach einem der vorhergehenden Ansprüche, **dadurch gekennzeichnet, dass** der Grundkörper (12) einen Befestigungsflansch (64) aufweist, der vorzugsweise mit Ausnehmungen (66) versehen ist.

9. Schärfvorrichtung nach einem der vorhergehenden Ansprüche, **dadurch gekennzeichnet, dass** Schärfvorrichtung (10) insgesamt aus rostfreiem Edelstahl gefertigt ist.

## Claims

1. Sharpening device (10) for the blade of a cutting tool, comprising a plate-shaped base body (12), which has a guide slot (14) for a blade to be sharpened, and sharpening brackets (20, 22) which are pivotably mounted on the base body (12) on both sides of the guide slot (14) and cross one another,
wherein the sharpening brackets (20, 22) each comprise two sharpening bracket arms (20a, 20b, 22a, 22b) which are connected to each other at one end,
wherein the sharpening brackets (20, 22) can be pivoted out of their respective rest positions against an elastically resilient restoring force by means of a pressure exerted by the blade which has been introduced into the guide slot (14), and
wherein the elastically resilient restoring force is generated through elastic deformation, in particular torsion, of the sharpening brackets (20, 22),
**characterized in that**
each sharpening bracket (20, 22) grips around the base body (12) with both of its sharpening bracket arms (20a, 20b, 22a, 22b), wherein each sharpening bracket (20, 22) is pivotably mounted to the base body (12) with only one of its sharpening bracket arms (20a, 20b; 22a, 22b), with the other respective sharpening bracket arm (20a, 20b; 22a, 22b) only supporting the sharpening bracket (20, 22) on the base body (12).

2. Sharpening device according to claim 1, **characterized in that** the elastically resilient restoring force can be variably adjusted.

3. Sharpening device according to claim 1 or 2, **characterized in that** the base body comprises on its circumferential side first and/or second stop surfaces (44, 48) for the sharpening brackets (20, 20).

4. Sharpening device according to any one of the preceding claims, **characterized in that** the base body (12) comprises at least one, preferably two, grip openings (50).

5. Sharpening device according to claim 4, **characterized in that** each of the at least one grip openings (50) is delimited by a wall section (58) which is provided with recessed grips (60).

6. Sharpening device according to any one of the preceding claims, **characterized in that** the base body (12) has a gripping section (52) with an angled edge area (54), wherein the edge area (54) forms a hand rest surface (56).

7. Sharpening device according to any one of the preceding claims, **characterized in that** the outer circumference (46) of the base body (12) is provided with at least one trough-shaped support for a thumb.

8. Sharpening device according to any one of the preceding claims, **characterized in that** the base body (12) has a mounting flange (64) which is preferably provided with recesses (66).

9. Sharpening device according to any one of the preceding claims, **characterized in that** the overall sharpening device (10) is manufactured from stainless steel.

## Revendications

1. Dispositif d'aiguisage (10) pour la lame d'un outil de coupe,
avec un corps de base (12) en forme de plaque, qui présente une fente de guidage (14) pour une lame à aiguiser,
avec des étriers d'aiguisage (20, 22) articulés à pivotement sur le corps de base (12) de part et d'autre de la fente de guidage (14), qui se croisent,
sachant que les étriers d'aiguisage (20, 22) présentent respectivement deux bras (20a, 20b, 22a, 22b) d'étrier d'aiguisage, qui sont reliés entre eux à une extrémité,
sachant que les étriers d'aiguisage (20, 22) peuvent pivoter à partir de leur position de repos respective sous l'effet d'une pression exercée par la lame introduite dans la fente de guidage (14), contre une force de rappel à élasticité de ressort,
et sachant que la force de rappel à élasticité de ressort est produite par une déformation élastique, notamment une torsion, des étriers d'aiguisage (20, 22),
**caractérisé en ce que** les étriers d'aiguisage (20, 22) entourent respectivement le corps de base (12) par leurs deux bras (20a, 20b, 22a, 22b) d'étrier d'aiguisage, sachant que les étriers d'aiguisage (20, 22) ne sont respectivement articulés à rotation sur le corps de base (12) que par un de leurs bras (20a, 20b ; 22a, 22b) d'étrier d'aiguisage, et s'appuient respectivement sur le corps de base (12) exclusivement par leur autre bras (20a, 20b ; 22a, 22b) d'étrier d'aiguisage.

2. Dispositif d'aiguisage selon la revendication 1, **caractérisé en ce que** la force de rappel à élasticité de ressort peut être réglée de façon variable.

3. Dispositif d'aiguisage selon la revendication 1 ou 2, **caractérisé en ce que** le corps de base présente sur sa périphérie des premières et/ou deuxième surfaces de butée (44, 48) pour les étriers d'aiguisage (20, 22).

4. Dispositif d'aiguisage selon l'une des revendications précédentes, **caractérisé en ce que** le corps de base (12) présente au moins un et de préférence deux évidements d'engagement (50).

5. Dispositif d'aiguisage selon la revendication 4, **caractérisé en ce que** l'évidement d'engagement au moins unique (50) est respectivement délimité par une partie de paroi (58) qui est pourvue de creux de préhension (60).

6. Dispositif d'aiguisage selon l'une des revendications précédentes, **caractérisé en ce que** le corps de base (12) présente une partie de préhension (52) avec une région de bord coudée (54), sachant que la région de bord (54) forme une surface (56) d'appui pour la main.

7. Dispositif d'aiguisage selon l'une des revendications précédentes, **caractérisé en ce que** le corps de base (12) présente sur sa périphérie extérieure (46) au moins un appui (62) pour le pouce réalisé en forme de creux.

8. Dispositif d'aiguisage selon l'une des revendications précédentes, **caractérisé en ce que** le corps de base (12) présente une bride de fixation (64) qui est de préférence pourvue d'évidements (66).

9. Dispositif d'aiguisage selon l'une des revendications précédentes, **caractérisé en ce que** le dispositif d'aiguisage (10) est fabriqué en totalité en acier spécial inoxydable.
